# EUROPÄISCHE PATENTSCHRIFT

(11) **EP 2 263 421 B1**
(45) Veröffentlichungstag und Bekanntmachung des Hinweises auf die Patenterteilung: **14.01.2015**
(21) Anmeldenummer: 09726705.8
(22) Anmeldetag: 25.03.2009
(51) Int. Cl.: H05B 37/02, H05B 41/00, H05B 41/298, H05B 41/36

(54) **ERKENNUNG DER BELEGUNG EINES ANSCHLUSSES EINES BETRIEBSGERÄTS FÜR LEUCHTMITTEL**
RECOGNITION OF THE CONFIGURATION OF A CONNECTION OF AN ILLUMINATION MEANS OPERATING DEVICE
RECONNAISSANCE DE L'ÉTAT D'UNE CONNEXION D'UN DISPOSITIF DE COMMANDE DE SOURCE(S) LUMINEUSE(S)

(30) Priorität: 31.03.2008 DE 102008016752
(43) Veröffentlichungstag der Anmeldung: 22.12.2010
(73) Patentinhaber: Tridonic AG, 8755 Ennenda (CH)
(72) Erfinder: PEREIRA, Eduardo, CH-8854 Siebnen (CH); HUBER, Martin, CH-8854 Siebnen (CH); ZIMMERMANN, Michael, CH-8888 Heiligkreuz (CH); HORN, Frank, CH-8767 Elm (CH)
(74) Vertreter: Rupp, Christian
(86) Internationale Anmeldenummer: PCT/EP2009/002187
(87) Internationale Veröffentlichungsnummer: WO 2009/121508

(56) Entgegenhaltungen:
- EP-B1- 0 506 035
- WO-A1-00/72640
- WO-A2-2007/052219
- GB-A- 1 330 187
- US-A- 4 314 200
- US-A- 5 034 659
- US-A1- 2002 180 378
- US-B2- 6 765 355
- US-B2- 7 109 668

## Beschreibung

Die vorliegende Erfindung bezieht sich auf Betriebsgeräte oder elektronische Vorschaltgeräte, die unterschiedliche Leuchtmittel wie beispielsweise Gasentladungslampen oder LEDs betreiben können. Die Erfindung betrifft insbesondere ein derartiges Betriebsgerät, bei dem der Benutzer eine Vorgabe bzgl. des Typs, insbesondere der Wattage (Leistungsklasse) des zu betreibenden Leuchtmittels ausführen kann, indem er einen von zwei Eingängen insbesondere durch Anschluss einer Netzspannung belegt. Das Betriebsgerät muss die Belegung insbesondere mit Netzspannung erkennen und wählt davon abhängig Betriebsparameter für ein angeschlossenes Leuchtmittel.

Derartige Betriebsgeräte werden oft auch Multilampen-Geräte genannt.

Die Patentschrift US2002/0180378A1 offenbart ein Betriebsgerät, das neben dem Netzspannungsanschluss einen zusätzlichen Steueranschluss zur wahlweisen Belegung mit der Netzspannung aufweist. Durch eine galvanisch getrennte Erkennung einer anliegenden Netzspannung am Steueranschluss kann das Betriebsgerät Betriebsparamter für die Leuchtmittel wählen.

Elektronischen Vorschaltgeräte für Gasentladungslampen können dabei eingangsseitig zum Anschluss einer Netzspannung auch wenigstens zwei unterschiedliche Klemmen aufweisen (je eine pro wählbaren Lampentyp), sodass der Benutzer über den Netzspannungsanschluss den zu betreibenden Lampentyp bzw. die zu betreibende Wattage vorgeben kann.

Der Erfindung liegt die Aufgabe zugrunde, eine Technik zur Erkennung der Belegung eines Anschlusses eines Betriebsgeräts für Leuchtmittel bereitzustellen.

Die Aufgabe ist durch die kennzeichnenden Merkmale der Ansprüche gelöst, wobei sich die Kombination der Ansprüche als besonders vorteilhafte Lösung der Aufgabenstellung auszeichnet.

Gemäß einem ersten Aspekt der vorliegenden Erfindung ist ein elektronisches Vorschaltgerät zum Betreiben eines Leuchtmittels, insbesondere einer Gasentladungslampe, vorgesehen. Das Vorschaltgerät weist mindestens zwei Spannungsanschlüsse zum Anschluss einer Netzspannung auf. Das Vorschaltgerät weist einen Transformator auf, dessen Primärwicklung mit einem der Spannungsanschlüsse verbunden ist. Eine Sättigung oder zumindest eine Impedanzänderung dieser Primärwicklung tritt entsprechend auf, wenn die Netzspannung an diesem Spannungsanschluss anliegt. Eine Sättigung oder Impedanzänderung dieser Primärwicklung tritt dagegen nicht auf, wenn an dem Spannungsanschluss keine Netzspannung anliegt. Das Vorschaltgerät weist eine Schaltung zur Erkennung der Sättigung oder auch einer Impedanzänderung dieser Primärwicklung auf. Gemäss dem allgemeinen Gedanken der Erfindung wird das Anliegen einer Netzspannung unter Potentialtrennung durchgeführt.

Die Erkennung der Sättigung oder einer Impedanzänderung der Primärwicklung kann durch Auswertung der Impedanz der Sekundärwicklung des Transformators, insbesondere durch eine Steuereinheit, erfolgen.

Die Sekundärwicklung kann mit einer Referenzspannung versorgt werden. Eine Stromquelle kann in Serie mit der Sekundärwicklung selektiv eingeschaltet werden, und insbesondere selektiv ein- und ausgeschaltet werden. Eine Steuereinheit kann den Spannungs- bzw. Stromverlauf der Sekundärwicklung auswerten.

Die Auswertung der Impedanz der Sekundärwicklung kann mindestens während einer Halbwelle der Netzspannung oder während zwei oder mehr Halbwellen der Netzspannung durchgeführt werden.

Bei Erkennung bzw. nicht Erkennung der Sättigung oder Impedanzänderung dieser Primärwicklung kann auf das Anschließen der Netzspannung an den ersten bzw. zweiten Spannungsanschluss geschlossen werden.

Das Anschließen der Netzspannung an den ersten bzw. zweiten Spannungsanschluss kann einen ersten bzw. zweiten logischen Zustand darstellen.

Das Anschließen der Netzspannung an den ersten bzw. zweiten Spannungsanschluss kann auf einen ersten bzw. zweiten Lampentyp hindeuten.

Das elektronische Vorschaltgerät kann eine Speichereinheit zur Speicherung des ermittelten logischen Zustands bzw. Lampentyps aufweisen.

Gemäß einem weiteren Aspekt der vorliegenden Erfindung ist eine Schaltungsanordnung zur Erfassung des Anschließens einer Spannung an einen Spannungsanschluss vorgesehen. Die Schaltungsanordnung weist zwei Anschlüsse zum Anschließen eines Transformators auf. Die Primärwicklung des Transformators ist mit dem Spannungsanschluss verbunden. Eine Sättigung oder Impedanzänderung dieser Primärwicklung tritt nur dann auf, wenn die Spannung an dem Spannungsanschluss anliegt. Die Schaltungsanordnung weist Mittel zur Erkennung der Sättigung oder Impedanzänderung der Primärwicklung auf.

Die Schaltungsanordnung kann vorzugsweise in Form eines ASICs (Anwendungsspezifische Integrierte Schaltung) ausgestaltet sein.

Ein erfindungsgemäßes Vorschaltgerät weist vorzugsweise eingangsseitig zum Anschluss der Netzspannung zwei unterschiedliche Klemmen auf, so dass der Benutzer über den Netzspannungsanschluss die zu betreibende Wattage vorgeben kann.

Gemäß der Erfindung wird ein Transformator vorgesehen, dessen Primärwicklung mit einem Netzspannungsanschluss verbunden ist. Wenn Netzspannung anliegt, ist der Transformator so ausgelegt, dass die Primärwicklung gesättigt wird.

Um zu entscheiden, ob an der Klemme, die mit dem Transformator verbunden ist, tatsächlich Netzspannung anliegt, wird die Impedanz der Sekundärwicklung des Transformators beurteilt. Dazu gibt es verschiedene Verfahren. Ausschlaggebend ist also die Auswertung eines Parameters, der von der Impedanz der Sekundärwicklung des Transformators abhängt. Die Auswertung kann in einen ASIC integriert werden.

Die Sekundärwicklung wird mit einer Referenzspannung versorgt. Zur Auswertung wird selektiv über ein von dem ASIC vorgegebenes Signal ein Schalter geschlossen, um den sich dann ergebenden Spannungs- oder Stromverlauf auszuwerten. Nach der einmaligen Entscheidung, welche Klemme angeschlossen ist, wird der Schalter auf der Sekundärseite geöffnet. Die Entscheidung bzgl. der vom Benutzer über die Netzklemmen gewählten Wattage kann abgespeichert werden.

Die Auswertung der Impedanz auch der Sekundärseite muss ausreichend lang sein, um zu gewährleisten, dass nicht gerade im Bereich des Nulldurchgangs der Netzspannung die Auswertung erfolgt. Vorzugsweise wird beispielsweise ein Zeitraum von mehreren Halbwellen ausgewertet.

Vorteilhaft bei der vorliegenden Erfindung ist insbesondere die durch den Transformator gegebene galvanische Isolierung zwischen Netzspannung und Mittel zur Auswertung ob eine Netzspannung vorliegt.

Vorteilhaft ist es auch, dass die Mittel zur Auswertung ob eine Netzspannung vorliegt bzw. zur Erkennung des Lampentyps in einem ASIC angeordnet werden können. Dadurch können bereits vorhandene elementare Blöcke bzw. Einheiten eines ASICs, wie beispielsweise Komparator oder Stromquelle, benutzt werden.

Vorteilhaft ist es weiterhin, dass abhängig vom eingesetzten Transformator sogar kleine Ströme durch die Primärwicklung erkannt werden können.

Da der Transformator bei Sättigung betrieben wird, ist es auch vorteilhaft, dass die Verluste auf Seite der Primärwicklung gering bleiben.

Die Erfindung bezieht sich auch ein auf Verfahren zur Erkennung der Belegung eines Anschlusses eines Betriebsgeräts für Leuchtmittel mit Netzspannung,
wobei der Anschluss mit einer Spule verbunden ist, die bei Anliegen der Netzspannung gesättigt ist, und unter galvanischer Trennung erfasst wird, ob die Spule gesättigt ist.

Ein weiterer Aspekt der Erfindung bezieht sich auf ein. Verfahren zur Vorgabe von Betriebsparametern für Leuchtmittel mittels Belegung eines von mehren möglichen Anschlüssen eines Betriebsgeräts für Leuchtmittel mit Netzspannung, wobei
- der Anschluss mit einer Spule verbunden ist, die bei Anliegen der Netzspannung gesättigt ist,
- unter galvanischer Trennung erfasst wird, ob die Spule gesättigt ist, und
- abhängig von der Erfassung Betriebsparameter für ein angeschlossenes Leuchtmittel verwendet werden.

Ein noch weiterer Aspekt der Erfindung bezieht sich auf eine Steuereinheit für ein Betriebsgerät für Leuchtmittel, insbesondere integrierte Schaltung wie bspw. ein ASIC oder Microprozessor.

Weitere Merkmale, Vorteile und Eigenschaften werden nunmehr, bezugnehmend auf die Figuren der begleitenden Zeichnungen und anhand bevorzugter Ausführungsbeispiele näher beschrieben.

Dabei zeigt:
- Fig. 1: schematisch ein Ausführungsbeispiel der vorliegenden Erfindung,
- Fig. 2: ein weiteres Ausführungsbeispiel der vorliegenden Erfindung,
- Fig. 3: eine Form des in Fig. 2 gezeigten Ausführungsbeispiels, und
- Fig. 4: eine weitere Form des in Fig. 2 gezeigten Ausführungsbeispiels.

In Fig. 1 ist schematisch ein erstes Ausführungsbeispiel der vorliegenden Erfindung dargestellt.

Fig. 1 zeigt ein elektronisches Vorschaltgerät 1 mit zwei Eingängen bzw. Netzspannungsanschlüssen 2, 3 für eine Netzspannung von üblicherweise 50Hz. Die zwei Anschlusskonfigurationen für die Netzspannung entsprechen einem jeweiligen Lampentyp, dessen externe Vorwahl vom Vorschaltgerät 1 erfindungsgemäß erkannt wird.

Die einzelnen Lampentypen können sich insbesondere durch unterschiedliche Betriebsparameter bzw. durch lampenspezifische Parameter unterscheiden, sowie zum Beispiel Lampenstrom, Lampenspannung, Wendelspannung, Wendelstrom, Zündspannung, Vorheizzeit, usw.

Im Ausführungsbeispiel der Fig. 1 ist das elektronische Vorschaltgerät 1 dazu ausgelegt, sich hinsichtlich der Betriebsparameter auf den Lampentyp mit einer ersten Leistung bzw. Nennleistung von 70W oder mit einer zweiten Leistung bzw. Nennleistung von 35W einzustellen.

Die Primärwicklung W eines Transformators T ist in Serie mit einem der zwei Netzspannungsanschlüsse 2, 3 bzw. Klemmen angeschlossen. Bei dem Transformator T handelt es sich insbesondere um einen Stromwandler (im Englischen CT, für "current transformator"), der einen speziellen Transformator zum Messen großer Wechselströme darstellt.

Der Transformator T hat also eine Primärwicklung W, die den Strom durch den Zweig des entsprechenden Netzspannungsanschlusses 2, 3 misst. Dieser Strom wird umgekehrt proportional zum Verhältnis Primär- und Sekundärwicklung W, W' verringert und im Kreis der Sekundärwicklung W' gemessen, wobei der Transformator T für eine galvanische Isolierung sorgt.

Im Ausführungsbeispiel der Fig. 1 ist ein Widerstand R parallel zur Sekundärwicklung W' des Transformators T vorgesehen. Die Spannung dieses Widerstands W' wird von einer Steuereinheit 12 durch zwei Leitungen 13, 14 erfasst.

Erfasst diese Steuereinheit 12 über die Messung der Spannung des Widerstands W' nun einen Strom durch die Primärwicklung W, so kann diese Steuereinheit 12 auf eine Netz-Versorgung des Vorschaltgeräts 1 über den Anschluss 3 und dementsprechend auf eine Lampenleistung von 35W schließen. Umgekehrt wird von der Steuereinheit 12 auf eine Lampenleistung von 70W geschlossen.

Wie aus der Fig. 1 erkennbar wird die an einem der zwei Netzspannungsanschlüsse 2, 3 angeschlossene Netzspannung einem Elektromagnetischen Filter 4 (im Englischen EMI, für "electro-magnetic-interference") zugeführt. Das in Fig. 1 gezeigte Vorschaltgerät 1 enthält weiterhin einen Brückengleichrichter 5, der die vom Elektromagnetischen Filter 4 gefilterte Netzspannung gleichrichtet, und einem Gleichspannungszwischenkreis 6 zuführt.

Dem Zwischenkreis 6 ist ein HalbbrückenWechselrichter 7 nachgeschaltet, der zwei wechselweise getaktete Schalter (nicht gezeigt) enthält. Diese Schalter werden von der Steuereinheit 12 ein- und ausgeschaltet. An den Wechselrichter 7 schließt sich ein Resonanzkreis 8 an, der bekanntlich aus einer Drossel und einem Kondensator (nicht gezeigt) besteht. Der Wechselrichter 7 wirkt als Treiberschaltung für das Leuchtmittel und kann alternativ auch als Vollbrücken-Wechselrichter oder auch anderer Schaltregler ausgebildet sein.

Die Lampe 11, z.B. eine Gasentladungslampe wie insbesondere eine Niederdruck oder eine Hochdruck-Entladungslampe (auch HID-Lampen genannt, vom englischen Begriff "high intensity discharge") oder eine oder mehrere LEDs, ist parallel zum Kondensator des Resonanzkreises 8 über Ausgänge 9, 10 des Vorschaltgeräts 1 geschaltet. Die Schaltungsteile 4 bis 8 sind in Vorschaltgeräten üblich und bekannt.

In Fig. 2 ist schematisch ein weiteres Ausführungsbeispiel der vorliegenden Erfindung dargestellt.

Das elektronische Vorschaltgerät 21 ist wiederum mit zwei Anschlusskonfigurationen 2, 3 sowie einem Nullleiter 22 versehen. Je nachdem, ob die Netzspannung am ersten oder am zweiten Netzspannungsanschluss 2, 3 angeschlossen ist, stellt sich das Vorschaltgerät 21 auf die Lampenleistung 70W bzw. 35W.

Ein sättigbarer Transformator 23 ist in Serie mit dem zweiten Netzspannungsanschluss 3 vorgesehen bzw. die Primärwicklung 24 des Transformators 23 ist mit dem zweiten Netzspannungsanschluss 3 verbunden. Wenn am Anschluss 3 eine Netzspannung anliegt, ist der Transformator 23 optional so ausgelegt, dass die Primärwicklung 24 gesättigt wird. Auf jeden Fall ändert sich beim Anschliessen der Netzspannung die Impedanz der Primärwicklung. Gemäss der Erfindung wird das Anliegen einer Netzspannung unter Potentialtrennung durchgeführt, wozu dem Fachmann grundsätzlich unterschiedliche Möglichkeiten (Optokoppler etc.) bekannt sind.

Ein Testsignal-Generator 26 ist dazu ausgelegt, im Kreis der Sekundärwicklung 25 des Transformators 23 ein aktives Signal erzeugen zu können. Im Vorschaltgerät 21 ist auch eine Erkennungsschaltung 27 vorgesehen zum Erkennen, ob ein Strom am Netzspannungsanschluss 3 vorhanden ist. Der Testsignal-Generator 26 und die Erkennungsschaltung 27 werden von einem Kontroller 28 gesteuert.

Die vom elektronischen Vorschaltgerät 21 betriebene Last 29 kann vorzugsweise eine Gasentladungslampe 11 wie beispielsweise eine Niederdruck oder Hochdruck-Entladungslampe sein.

Eine besondere Form dieses Ausführungsbeispiel 21 wird in Fig. 3 gezeigt.

Das elektronische Vorschaltgerät 31 weist entsprechend zwei Anschlusskonfigurationen 2, 3 und einen Transformator 23 mit einer Primärwicklung, die bei Anschluss einer Netzvorsorgung an der Klemme 3 gesättigt wird.

Die weiteren Schaltungen 4 bis 8 übereinstimmen mit denen der Fig. 1.

Die Sekundärwicklung 25 des Transformators 23 ist mit einer Diode D1 parallel geschaltet, wobei diese Parallelschaltung wiederum in Serie zwischen einer Spannung Vo von beispielsweise 3,3V und dem Generator 26.

Der Generator 26 weist einen Transistor 32 auf, der auf der Basis-Seite von einer Spannung Vg bzw. von einem Impulsgenerator 33 gesteuert wird. Wenn der Transistor 32 leitend ist, ergibt sich einen großen Strom auf der Kollektor-Emitter-Strecke. Dieser Strom fließt vom Spannungspunkt Vo über die Sekundärwicklung 25, den Transistor 32 und einen Widerstand R1 bis zur Masse.

Der Spannungspunkt Vg ist mit dem Transistor 32 über einen Widerstand R2 verbunden. Zwei Dioden D2, D3 sind zwischen der Basis des Transistors 32 und Masse angeschlossen.

Im Folgenden wird erläutert, wie der Lampentyp vom Vorschaltgerät 31 erkannt werden kann, d.h. wie zwischen einem Anschluss der Netzspannung an die Klemme 2 oder an die Klemme 3 unterschieden werden kann.

Falls das elektronische Vorschaltgerät 31 über den Netzspannungsanschluss 3 gespeist wird, werden der Transformator 23 und seine Primärwicklung 24 gesättigt. Infolgedessen bricht die Spannung der Sekundärwicklung 25 nach dem Erreichen der Sättigung auf Null zusammen, so dass am Spannungspunkt Vc die Spannung Vo gemessen wird.

Zu bemerken ist dabei, dass der Transformator nur in die Sättigung geraten kann, wenn der Primärstrom eine bestimmte Höhe überschreitet. Diese Höhe, die insbesondere vom Kernquerschnitt des Transformators 23, vom Kernmaterial oder von der Windungszahl abhängig sein kann, ist hier derart gewählt, dass bei Anliegen der Netzspannung der Transformator 23 tatsächlich in die Sättigung gerät.

Wenn hingegen am Netzspannungsanschluss 3 keine Netzspannung anliegt, d.h. wenn das Vorschaltgerät 31 über den anderen Netzspannungsanschluss 2 versorgt wird, gibt es primärseitig 24 keinen Strom. Eine sekundärseitig 25 induzierte Spannung kann sich dementsprechend entwickeln. Das Schließen des Transistors bzw. des Schalters 32 verursacht dann einen sekundärseitigen 25 Spannungsabfall, der am Spannungspunkt Vc gemessen werden kann.

Misst die Steuereinheit 12 eine Spannung Vc=Vo unter Berücksichtigung einer gewissen Toleranz, kann auf eine Lampenleistung von 35W geschlossen werden und die Lampe 11 kann mit entsprechenden Parametern betrieben werden.

Dagegen wenn eine Spannung Vc<Vo gemessen wird, kann die Steuereinheit 12 auf die Nennleistung von 70W schließen, um dann die angeschlossene Lampe 11 auch als 70W Lampe zu betreiben.

Sobald der Lampentyp erkannt wird, kann die Steuereinheit diese Information in einem Speicher 38 abspeichern.

In Fig. 4 ist eine alternative Ausführungsform der vorliegenden Erfindung gezeigt.

Ein Vorschaltgerät 41 gemäß dieser Ausführungsform unterscheidet sich von der in Fig. 3 gezeigten Form lediglich durch das Erzeugen 26 des aktiven Signals und durch die Stromerfassung 47.

Die parallel zur Diode D1 geschaltete Sekundärwicklung 25 des Transformators 23 ist einerseits mit einer Referenzspannung Vref von beispielsweise 3,3V und andererseits mit einem positiven Eingang Vc eines Komparators 42 verbunden. Ein zweiter negativer Eingang des Komparators 42 wird auf Vref/2 gesetzt, so dass bei Anschluss einer Netzspannung an der Klemme 3 der Komparator 42 eine positive Ausgangsspannung Vout=Vc-Vref/2=Vref-Vref/2=Vref/2 erzeugt. Diese Ausgangsspannung Vout wird der Steuereinheit 12 zugeführt, die somit auf eine 35W Nennleistung schließen kann.

Die Steuereinheit 12 weist einen Ausgang 48 zur Steuerung eines in Serie mit einer Stromquelle 43 angeordneten Schalters 45. Die Serienschaltung von Schalter 45 und Stromquelle 43 ist zwischen Masse und dem Verbindungspunkt zwischen Sekundärwicklung 25, Diode D1 und Komparator 42 verbunden.

Wird mit einem nicht gesättigten Transformator 23 der Schalter 45 von der Steuereinheit 12 eingeschaltet, so fließt wegen der Stromquelle 43 ein Strom durch die Sekundärwicklung 25, wodurch der Komparator-Eingang Vc unter dem Wert Vref/2 absinkt. Die sich ergebende negative Komparator-Ausgangsspannung Vout wird von der Steuereinheit erfasst. Somit kann wiederum auf das Vorhandensein einer 70W Lampe geschlossen werden.

Verschiedene Schaltungen und vorzugsweise die Diode D1, der Schalter 45, die Stromquelle 43, der Komparator 42 und die Steuereinheit 12 können in einen ASIC 44 bzw. in eine Anwendungsspezifische Integrierte Schaltung integriert werden.

## Patentansprüche

1. Betriebsgerät (41) zum Betreiben von Leuchtmitteln (11), insbesondere einer Gasentladungslampe, das Betriebsgerät aufweisend:
- zwei Spannungsanschlüsse (2, 3) zum Anschluss einer das Betriebsgerät speisenden Netzspannung und einen Nullleiteranschluss (22),
**dadurch gekennzeichnet, dass** das Betriebsgerät weiter aufweist
- eine Schaltung die zur galvanisch getrennten Erkennung des Anschlusses einer Netzspannung an einem der beiden, vorzugsweise externen, Spannungsanschlüsse ausgebildet ist, um abhängig davon Betriebsparameter für den Betrieb der Leuchtmittel (11) zu wählen, an welchem der beiden Spannungsanschlüsse die Netzspannung angeschlossen ist.

2. Betriebsgerät (41) nach Anspruch 1,
wobei das Anschließen der Netzspannung an den ersten (3) bzw. zweiten (2) Spannungsanschluss einen ersten bzw. zweiten logischen Zustand darstellt.

3. Betriebsgerät (41) nach Anspruch 1 oder 2,
wobei das Anschließen der Netzspannung an den ersten (3) bzw. zweiten (2) Spannungsanschluss auf einen ersten bzw. zweiten Lampentyp hindeutet.

4. Betriebsgerät (41) nach Anspruch 2,
aufweisend eine Speichereinheit (38) zur Speicherung des ermittelten logischen Zustands bzw. Lampentyps.

5. Verfahren zur Vorgabe von Betriebsparametern für Leuchtmittel mittels Belegung eines von zwei Spannungsanschlüssen eines Betriebsgeräts für Leuchtmittel mit einer das Betriebsgerät speisenden Netzspannung,
**dadurch gekennzeichnet, dass**
- an einem der beiden Spannungsanschlüsse ein Anliegen der Netzspannung
- unter galvanischer Trennung erkannt wird, und
- abhängig von der Erfassung, an welchem der beiden Spannungsanschlüsse die Netzspannung angeschlossen ist, Betriebsparameter für ein angeschlossenes Leuchtmittel verwendet werden.

## Claims

1. Operating device (41) for operating light-emitting means (11), in particular a gas discharge lamp, said operating device having:
- two voltage connections (2, 3) for connecting a mains voltage feeding the operating device and a PEN conductor connection (22),
**characterized in that** the operating device further has
- a circuit, which is designed to identify, in galvanically isolated fashion, the connection of a mains voltage to one of the two, preferably external, voltage connections in order to select operating parameters for the operation of the light-emitting means (11) depending on to which of the two voltage connections the mains voltage is connected.

2. Operating device (41) according to Claim 1, wherein the connection of the mains voltage to the first voltage connection (3) and second voltage connection (2) represents a first and second logic state, respectively.

3. Operating device (41) according to Claim 1 or 2, wherein the connection of the mains voltage to the first voltage connection (3) and second voltage connection (2) indicates a first and second lamp type, respectively.

4. Operating device (41) according to Claim 2, having a memory unit (38) for storing the determined logic state or lamp type.

5. Method for presetting operating parameters for light-emitting means by means of assigning one of two voltage connections of an operating device for light-emitting means to a mains voltage feeding the operating device, **characterized in that**
- a presence of the mains voltage at one of the two voltage connections is identified with galvanic isolation, and
- depending on to which of two voltage connections it is ascertained that the mains voltage is connected, operating parameters for a connected light-emitting means are used.

## Revendications

1. Appareil de fonctionnement (41) pour faire fonctionner des moyens d'éclairage (11), en particulier une lampe à décharge de gaz, l'appareil de fonctionnement présentant :
- deux raccordements de tension (2, 3) pour le raccordement d'une tension de réseau alimentant l'appareil de fonctionnement et d'un raccordement de conducteur neutre (22),
**caractérisé en ce que** l'appareil de fonctionnement présente en outre
- un circuit qui est configuré pour une détection, qui est séparée galvaniquement, du raccordement d'une tension de réseau à l'un des deux raccordements de tension, préférablement externes, pour choisir des paramètres de fonctionnement pour le fonctionnement des moyens d'éclairage (11) en fonction de celui des deux raccordements de tension auquel la tension de réseau est raccordée.

2. Appareil de fonctionnement (41) selon la revendication 1,
dans lequel le raccordement de la tension de réseau au premier (3) ou deuxième (2) raccordement de tension représente un premier ou deuxième état logique.

3. Appareil de fonctionnement (41) selon la revendication 1 ou 2,
dans lequel le raccordement de la tension de réseau au premier (3) ou deuxième (2) raccordement de tension indique un premier ou deuxième type de lampe.

4. Appareil de fonctionnement (41) selon la revendication 2,
présentant une unité de stockage (38) pour le stockage de l'état logique ou du type de lampe déterminé.

5. Procédé pour une spécification de paramètres de fonctionnement pour moyen(s) d'éclairage au moyen de l'occupation de l'un de deux raccordement de tension d'un appareil de fonctionnement pour moyen(s) d'éclairage avec une tension de réseau alimentant l'appareil de fonctionnement,
**caractérisé en ce que**
- une application de la tension de réseau à l'un des deux raccordements de tension est détectée par séparation galvanique, et
- des paramètres de fonctionnement sont utilisés pour un moyen d'éclairage raccordé en fonction de la détection de celui des deux raccordements de tension auquel la tension de réseau est raccordée.
